# EUROPÄISCHE PATENTSCHRIFT

(11) **EP 0 235 076 B1**
(45) Veröffentlichungstag und Bekanntmachung des Hinweises auf die Patenterteilung: **11.04.1990**
(21) Anmeldenummer: 87730012.9
(22) Anmeldetag: 03.02.1987
(51) Int. Cl.: C10B 39/14

(54) **Doppelwandiger Kokslöschbehälter**
Double-walled coke quenching container
Conteneur à double paroi pour l'extinction du coke

(30) Priorität: 21.02.1986 DE 3606071
(43) Veröffentlichungstag der Anmeldung: 02.09.1987
(73) Patentinhaber: MANNESMANN Aktiengesellschaft, 40027 Düsseldorf (DE)
(72) Erfinder: Beckmann, Reinhold, Dipl.-Ing.Dr., D-4100 Duisburg 29 (DE); Friebe, Gerhard, D-4100 Duisburg 29 (DE); Genter, Klaus, D-4100 Duisburg 25 (DE); Hof, Günter, D-4330 Mülheim (DE); Winzer, Gerhard, D-4100 Duisburg 25 (DE)
(74) Vertreter: Meissner, Peter E., Dipl.-Ing.

(56) Entgegenhaltungen:
- DE-A- 3 316 762
- DE-C- 748 087
- DE-C- 3 344 828
- FR-A- 679 766

## Beschreibung

Die Erfindung betrifft einen doppelwandigen Kokslöschwagen, gemäß Oberbegriff des Anspruches 1. Ein derartiger Löschwagen ist beispielsweise bekannt auf der DE-PS 33 44 828.

Derartige Löschwagen haben sich bei der kombinierten Löschung des Kokses also bei einer Löschung durch Tauchlöschung bei gleichzeitiger bzw. anschließender Löschung des Kokses durch Aufsprühen von Wasser bewährt. Sie bieten Vorteile bei der Behandlung großer Koksmengen und der umweltfreundlichen Abführung der entstehenden Schwaden.

Die vorliegende Erfindung hat sich die Aufgabe gestellt, derartige Einpunktlöschwagen weiter zu verbessern, und zwar insbesondere hinsichtlich der Absenkung des Feuchtigkeitsgehaltes des fertigen Kokses sowie bezüglich der Vergleichmäßigung.

Die Aufgabe wird gelöst durch die im Kennzeichen des Anspruches 1 angegebenen Merkmale. Der Unteranspruch beinhaltet eine vorteilhafte Ausgestaltungen der Erfindung.

Die Erfindung soll zunächst anhand der Zeichnungen, die Ausführungsbeispiele darstellen, näher erläutert werden.

Es zeigt
Fig. 1 eine Seitenansicht eines auf einem Fahrgestell befindlichen doppelwandigen Kokslöschbehälters,
Fig. 2 eine Draufsicht und
Fig. 3 einen Teilschnitt.

Auf einem Tieflader 1 ist der doppelwandige Kokslöschbehälter 2 angeordnet. Die innere Wand des Kokslöschbehälters wird von Schleißplatten 3 gebildet, und zwar sowohl an den Wänden 4 als auch dem Boden 5. Die Öffnung für den Wasser- und Koksauslaß ist mit einer Klappe von außen verschlossen. Zusätzlich ist in der Öffnung ein Gitterrost 7 vorgesehen. Die Löschwasserzufuhr für die Tauchlöschung erfolgt über die Zufuhrrohre 8. Von den Wasserzufuhrrohren 8 führt ein Leitungssystem 9, 10, 11 zu den Wassereintrittsöffnungen 12, 13 und 14.

Gemäß der Erfindung sind die Wassereintrittsöffnungen 12, 13, 14 im Behälterboden 5 nur in dem Teilbereich des Bodens angeordnet, der sich von der Mittelebene 15 an ansteigend zu einer Behälterwand erstreckt. Die Achsen der Wassereintrittsöffnungen 13 stehen dabei lotrecht zum Behälterboden 5. Es empfiehlt sich, die Wassereintrittsöffnungen 13 durch im Abstand davon angeordnete Abdeckplatten zu schützen, um sowohl beim Füllen des Löschbehälters als auch während des Löschvorganges ein Verstopfen derselben zu verhindern. Ferner sich nach einem weiteren Merkmal der Erfindung die Wassereintrittsöffnungen 12 in dem Teilbereich der Behälterwandungen angeordnet, die den Behälterboden im ansteigenden Bereich ab der Mittelebene 15 seitlich begrenzen. In der Höhe erstreckt sich diese Zone der Seitenwand mit den Wassereintrittsöffnungen 12 etwa bis zur Höhe der Oberkante 16 des Behälterbodens. Die Achsen der Eintrittsöffnungen 12 stehen senkrecht zur Behälterwand. Zur Erfindung gehört ferner die Anordnung von Wassereintrittsöffnungen 14 in unmittelbarer Nähe der Oberkante 16 des Behälterbodens 5, wobei deren Achse eine Neigung aufweist, die der des Behälterbodesn 5 entspricht. Die Wassereintrittsöffnungen 12, 13, 14 sind mit dem Wasserzufuhrrohr 8 über ein Leitungssystem 9, 10, 11 verbunden.

Die gemäß der Erfindung ausgestatteten Einpunktlöschwagen sind mit Vorteil anwendbar bei jeder Art von Kokskammergrößen. Besondere Vorteile ergeben sich jedoch bei Koksofenbatterien mit einer Kammerkapazität, die pro Brand eine Koksmenge von 20 t und darüber liefern. Das Fassungsvermögen des Behälters sollte dabei so gewählt werden, daß es um 40 bis 100 % größer ist als das einzufüllende Koksvolumen. Die Obergrenze kann dabei je nach Geometrie des Behälters überschritten werden. In jedem Fall ist die Größe so zu bemessen, daß die Bewegungen des Kokses während des Löschvorganges innerhalb des Behälters erfolgen. Durch die seitlich begrenzte Wasserzufuhr wird durch den beim Tauchvorgang plötzlichen Wassereinfall und der damit verbundenen Dampfbildung eine Egalisierung der Schüttgutoberfläche erzielt, so daß für die Beregnung eine im wesentlichen ebene Schüttgutoberfäche vorhanden ist. Dies ist von Vorteil im Hinblick auf eine gleichmäßige Abkühlung und Durchnässung des Kokses. Bei Anwendung des erfindungsgemäßen Kokslöschbehälters konnten bei einer Koksmenge pro Ofenkammer von 43 t und einem Behälterquerschnitt von 6 cx 6 m² beispielsweise folgende Werte erzielt werden. Bei einer Wassermenge für den Tauchlöschvorgang von ca. 1,5 m³/t Koks konnte der Löschvorgang innerhalb von 30 sec beendet werden. Der Koks wies nach dem Löschvorgang eine Feuchtigkeit von 2 % auf. Eine Nesterbildung innerhalb des Haufwerkes war nicht vorhanden.

## Patentansprüche

1. Doppelwandiger Kokslöschbehälter mit geneigtem Behälterboden, einer Koks- und Wasserauslaßöffnung am tiefstgelegenen Teil des Behälters und beidseitig des Behälters angeordneten Zufuhrrohren für das Löschwasser, die mit Haupt- und Stichleitungen verbunden sind, die das Löschwasser durch die Wandungen des Behälters dem Koks zuführen, dadurch gekennzeichnet, daß die Löschwassereintrittsöffnungen (13) des Behälterbodens (5) nur in dem Teilbereich des Bodens angeordnet sind, der sich von der Mittelebene (15) des Behälters an ansteigend zu einer Behälterwand (4) erstreckt und die Achsen der Wassereintrittsöffnungen (13) lotrecht zum Behälterboden (5) stehen, daß Wassereintrittsöffnungen (12) in den Teilbereichen der Behälterwände angeordnet sind, die dem Behälterboden (5) im ansteigenden Bereich seitlich begrenzen und in einer Höhe bis kurz oberhalb der Oberkante (16) des Behälterbodens (5) angeordnet sind und daß ferner in der Behälterwand (4), die an die Oberkante des Behälterbodens (5) anschließt, in unmittelbarer Nähe der Oberkante des Behälterbodens (5) Wassereintrittsöffnungen (14) angeordnet sind, deren Achsneigung der des Behälterbodens (5) entspricht.

2. Kokslöschbehälter nach Anspruch 1, dadurch gekennzeichnet, daß das Fassungsvolumen des Behälters um 40 - 100 % größer ist als das einzufüllende Koksvolumen.

## Claims

1. Double-walled coke quenching container having an inclined container base, a coke and water outlet opening at the lowermost part of the container and supply pipes for the quenching water arranged on both sides of the container, which pipes are connected to main and tap lines which supply the quenching water to the coke trough the walls of the container, characterised in that the quenching water inlet openings (13) of the container base (5) are only disposed in that partial region of the base which extends rising from the centre plane (15) of the container to a container wall (4) and the axes of the water inlet openings (13) are perpendicular to the container base (5), that water inlet openings (12) are disposed in those partial regions of the container walls which laterally delimit the container base (5) in the rising region and are arranged at a height up to shortly above the upper edge (16) of the container base (5), and that furthermore water inlet openings (14) are arranged in the direct vicinity of the upper edge of the container base (5) in the container wall (4) which adjoins the upper edge of the container base (5), the axial inclination of which openings corresponds to that of the container base (5).

2. Coke quenching container according to claim 1, characterised in that the capacity of the container is 40 to 100% greater than the volume of coke which is to be poured in.

## Revendications

1. Récipient à double paroi pour l'extinction du coke ayant un fond incliné, une ouverture d'évacuation de l'eau et du coke dans la partie la plus profonde du récipient et des tubes d'amenée de l'eau d'extinction, agencés des deux côtés du récipient, qui sont reliés à des canalisations principales et de dérivation, qui amènent l'eau d'extinction à travers les parois du récipient sur le coke, caractérisé en ce que les ouvertures d'admission de l'eau d'extinction (13) du fond (5) du récipient ne sont agencées que dans la partie du fond qui s'étend à partir du plan central (15) du récipient en montant vers une paroi du récipient (4) et les axes des ouvertures d'admission d'eau (13) sont perpendiculaires au fond (5) du récipient, en ce que des ouvertures d'admission d'eau (12) sont agencées dans les zones des parois du récipient qui limitent latéralement le fond (5) du récipient dans la zone montante et sont agencées à une hauteur s'étendant jusqu'à légèrement au-dessus de l'arête supérieure (16) du fond (5) du récipient, et en ce que, de plus, dans la paroi (4) du récipient, qui se raccorde à l'arête supérieure du fond (5) du récipient, à proximité directe de l'arête supérieure du fond (5) du récipient, sont agencées des ouvertures d'admission d'eau (14), dont l'inclinaison des axes correspond à celle du fond (5) du récipient.

2. Récipient pour l'extinction du coke selon la revendication 1, caractérisé en ce que la capacité du récipient est de 40 à 100% plus grande que le volume de coke qu'il doit recevoir.
